# EUROPÄISCHE PATENTSCHRIFT

(11) **EP 2 813 269 B1**
(45) Veröffentlichungstag und Bekanntmachung des Hinweises auf die Patenterteilung: **27.07.2016**
(21) Anmeldenummer: 13003060.4
(22) Anmeldetag: 14.06.2013
(51) Int. Cl.: A63C 17/06

(54) **Schiene für einen Inlineskate**
Rail for inline skates
Rail pour roller en ligne

(43) Veröffentlichungstag der Anmeldung: 17.12.2014
(73) Patentinhaber: POWERSLIDE Sportartikelvertriebs GmbH, 95463 Bindlach (DE)
(72) Erfinder: Knoll, Matthias, 95463 Bindlach (DE)
(74) Vertreter: Hoefer & Partner Patentanwälte mbB

(56) Entgegenhaltungen:
- EP-A1- 2 371 429
- WO-A1-01/41887
- DE-A1- 10 011 879

## Beschreibung

Die Erfindung betrifft eine Schiene für einen Inlineskate, der Rollen, eine Schiene und einen über die Schiene mit den Rollen verbindbaren Schuh umfasst, aufweisend einen bezüglich der Vorwärtsrichtung des Inlineskates vorne angeordneten vordersten Montageabschnitt und einen bezüglich dieser Vorwärtsrichtung hinten angeordneten hintersten Montageabschnitt, wobei der Schuh über die Montageabschnitte an der Schiene montierbar ist, wobei die Montageabschnitte auf ihren dem Schuh zugewandten Seiten jeweils eine Montagefläche definieren, wobei die Montagflächen derart in unterschiedlichen Ebenen angeordnet sind, dass die Montagefläche des hintersten Montageabschnitts bezüglich eines funktionsgemäß auf einer horizontalen Ebene aufgestellten Inlineskates höher als die Montagefläche des vordersten Montageabschnitts angeordnet ist.

Des Weiteren betrifft die Erfindung einen Inlineskate mit Rollen, einer Schiene und einem Schuh, wobei der Schuh über die Schiene mit den Rollen verbunden ist.

Ferner betrifft die Erfindung ein Verfahren zum Herstellen einer Schiene für einen Rollen, eine Schiene und einen Schuh aufweisenden Inlineskate, wobei der Schuh über die Schiene mit den Rollen verbindbar ist.

Schienen für Inlineskates sind in unterschiedlichen Ausführungen bekannt. Aus der WO 01/41887 A1 und aus der DE 100 11 879 A1 sind beispielsweise Schienen für Inlineskates bekannt, die durch Strangpressverfahren hergestellt sind. Eine andere Schiene gemäß dem Oberbegriff des Anspruchs 1 ist aus der EP 2 371 429 A1 bekannt. Weiterhin gibt es gibt es beispielsweise mehrteilig aufgebaute Schienen, die zwei separat hergestellte und parallel zueinander angeordnete Seitenwände aufweisen, die bezüglich der Vorwärtsrichtung des Inlineskates vorne und hinten über ebenfalls separat hergestellte Montageblöcke aus Metall oder Kunststoff miteinander verbunden sind. Des Weiteren sind zweiteilig aufgebaute Schienen mit zwei Montageblöcken bekannt, bei denen der vordere Montageblock einstückig mit den beiden Seitenwänden ausgebildet ist, wohingegen der hintere Montageblock, über den die hinteren Endbereiche der Seitenwände miteinander verbunden sind, separat hergestellt ist. Von den Seitenwänden separat hergestellte Montageblöcke sind in der Regel über Niet- oder Schraubverbindungen mit den Seitenwänden verbunden.

Weiter sind einteilig aufgebaute Schienen bekannt, bei denen die durch die Montageblöcke definierten Montageflächen in einer Ebene angeordnet sind, das heißt, dass die Montageflächen bezüglich eines funktionsgemäß auf einer horizontalen Ebene aufgestellten Inlineskates gleichhoch angeordnet sind. Dies ist jedoch in der Regel nicht wünschenswert.

Aufgabe der Erfindung ist es, die Kosten für die Herstellung einer hochwertigen Schiene der eingangs genannten Art und eines daraus hergestellten Inlineskates zu reduzieren.

Diese Aufgabe wird durch eine Schiene mit den Merkmalen gemäß Patentanspruch 1, einen Inlineskate mit den Merkmalen gemäß Patentanspruch 11 und ein Verfahren mit den Merkmalen gemäß Patentanspruch 13 gelöst. Vorteilhafte Ausgestaltungen sind in den Unteransprüchen wiedergegeben, welche jeweils für sich genommen oder in verschiedener Kombinationen miteinander einen Aspekt der Erfindung darstellen können.

Mit Patentanspruch 1 wird eine Schiene der eingangs genannten Art vorgeschlagen, die erfindungsgemäß einteilig ausgebildet ist.

Die erfindungsgemäße Schiene weist Montageabschnitte mit höhenversetzt zueinander angeordneten Montageflächen und wegen ihrer einteiligen Ausbildung gleichzeitig eine sehr hohe Robustheit und Dauerhaftigkeit auf. Durch ihre einteilige Ausgestaltung kann die Schiene als Ganzes, insbesondere in einem automatisierten Herstellungsverfahren, hergestellt werden, ohne dass Montageschritte durchgeführt werde müssen, um separat voneinander hergestellte Bauteile, insbesondere manuell, miteinander zu verbinden, wie es aus dem Stand der Technik bekannt ist. Hierdurch ist die erfindungsgemäße Schiene unter geringerem Aufwand und kostengünstiger als herkömmliche Schienen herstellbar, bei denen die Montageflächen der Montageabschnitte ebenfalls höhenversetzt zueinander angeordnet sind.

Die einteilige Ausbildung der Schiene soll im Rahmen der Erfindung insbesondere bedeuten, dass die Schiene nicht aus separat hergestellten Komponenten gebildet ist, die beispielsweise stoffschlüssig, kraftschlüssig oder anderweitig miteinander verbunden sind. Daher soll beispielsweise eine Schiene, bei der einzelne Komponenten durch Schweißen miteinander verbunden sind, nicht als einteilig ausgebildete Schiene im Sinne der Erfindung gelten.

Gemäß einer vorteilhaften Ausgestaltung liegt der Höhenunterschied zwischen der Montagefläche des vordersten Montageabschnitts und der Montagefläche des hintersten Montageabschnitts in einem Bereich von etwa 3 Millimeter bis 25 Millimeter. Vorzugsweise liegt der Höhenunterschied bei etwa 11 Millimeter. Durch die jeweilige Wahl des Höhenunterschiedes zwischen den Montageflächen kann auf einfache Art und Weise eine optimal an den jeweiligen Anwendungsfall angepasste Schiene hergestellt werden.

Nach einer weiteren vorteilhaften Ausgestaltung ist an dem vordersten Montageabschnitt und an dem hintersten Montageabschnitt jeweils wenigstens eine Montageöffnung angeordnet, wobei der Abstand zwischen diesen Montageöffnungen in einem Bereich von etwa 120 Millimeter bis etwa 230 Millimeter liegt. Vorzugsweise liegt der Abstand zwischen den Montageöffnungen bei 150 Millimeter, 165 Millimeter oder 195 Millimeter. Durch die jeweilige Wahl des Abstandes zwischen den Montageöffnungen kann auf einfache Art und Weise eine optimal an den jeweiligen Anwendungsfall angepasste Schiene hergestellt werden.

Eine weitere vorteilhafte Ausgestaltung sieht vor, dass wenigstens eine Montageöffnung als Rundloch, Querschlitz oder Längsschlitz ausgebildet ist. Durch die Verwendung eines Querschlitzes oder eines Längsschlitzes kann die jeweilige Montagestellung zwischen dem Schuh und der Schiene um ein vorgebbares Maß variiert werden, um einen entsprechend ausgebildeten Inlineskate optimal an den jeweiligen Anwendungsfall anpassen zu können.

Es wird weiter als vorteilhaft erachtet, wenn die Schiene wenigstens einen zwischen dem vordersten Montageabschnitt und dem hintersten Montageabschnitt angeordneten mittleren Montageabschnitt aufweist. Hiernach kann die Schiene insgesamt drei oder mehrere entsprechend ausgebildete Montageabschnitte aufweisen. Je mehr Montageabschnitte vorgesehen sind, desto robuster kann die Verbindung zwischen dem Schuh und der Schiene ausgebildet werden. Dabei muss nicht über alle Montageabschnitte eine feste Verbindung zwischen Schiene und Schuh erfolgen. So kann der Schuh an dem zumindest einem mittleren Montageabschnitt vorzugsweise auch nur aufliegen.

Vorteilhafterweise ist die Schiene aus Aluminium, Stahl, Magnesium, Titan, einer Legierung eines dieser Metalle oder einer Kombinationen dieser Werkstoffe ausgebildet. Die Wahl des jeweiligen Werkstoffs zur Herstellung der Schiene erfolgt vorzugsweise unter Berücksichtigung der jeweiligen technischen Anforderungen an die Schiene.

In einer weiteren vorteilhaften Ausführungsform ist die Oberfläche der Schiene zumindest teilweise verzinnt, verzinkt, verkupfert, vernickelt, lackiert, emailliert, eloxiert, pulverbeschichtet oder kunststoffbeschichtet. Hierdurch kann eine Veredelung der Oberfläche der Schiene erfolgen, um die Schiene widerstandsfähiger gegen äußere Einflüsse zu machen und/oder um der Schiene ein gewünschtes Erscheinungsbild zu verleihen.

Es wird weiter vorgeschlagen, dass die Schiene derart ausgebildet ist, dass an ihr 2, 3, 4, 5 oder 6 Rollen anordbar sind. Je mehr Rollen an der Schiene angeordnet werden sollen, desto länger kann die Schiene ausgebildet sein.

Eine weitere vorteilhafte Ausgestaltung sieht vor, dass die Schiene derart ausgebildet ist, dass an ihr Rollen anordbar sind, deren Durchmesser ausgewählt ist aus einem Bereich von etwa 40 Millimeter bis etwa 150 Millimeter. Je größer der Durchmesser von an der Schiene anzuordnenden Rollen ist, desto breiter können die Seitenwände der Schiene zumindest in den Bereichen ausgebildet sein, an denen die Achsen der Rollen befestigbar sind.

Ferner wird es als vorteilhaft erachtet, wenn die Schiene derart ausgebildet ist, dass an ihr Rollen anordbar sind, deren Breite ausgewählt ist aus einem Bereich von etwa 18 Millimeter bis etwa 50 Millimeter. Je breiter die an der Schiene anzuordnenden Rollen ausgebildet sind, desto breiter können die Montageabschnitte ausgebildet sein.

Mit Patentanspruch 11 wird ein Inlineskate der eingangs genannten Art vorgeschlagen, bei dem erfindungsgemäß die Schiene nach einer der vorgenannten Ausgestaltungen oder einer beliebigen Kombination derselben ausgebildet ist. Damit sind die oben mit Bezug auf die Schiene genannten Vorteile verbunden.

Der Inlineskate kann beispielsweise als Kinderskate, Fitnessskate, Recreationalskate, Hockeyskate, Speedskate, Freeskate, Urbanskate oder Nordicskate ausgebildet sein.

Gemäß einer vorteilhaften Ausgestaltung ist der Schuh über Nietverbindungen oder Schraubverbindungen mit der Schiene verbunden. Dies sind einfache und wartungsfreundliche Verbindungstechniken, welche neben Fachpersonal auch dem Nutzer eines entsprechend ausgebildeten Inlineskates eine Montage eines Schuhs an der Schiene bzw. eine entsprechende Demontage ermöglichen.

Mit Patentanspruch 13 wird ein Verfahren der eingangs genannten Art vorgeschlagen, nach dem die Schiene des Inlineskates erfindungsgemäß aus einem einzigen einteilig ausgebildeten Rohling hergestellt wird. Dies ist mit den oben mit Bezug auf die Schiene genannten Vorteilen verbunden, insbesondere mit einer Reduzierung von Herstellungskosten.

Nach einer vorteilhaften Ausgestaltung besteht der Rohling aus einer Feinblechplatte, wobei die Schiene durch wenigstens einen Stanzvorgang und zumindest einen Umformvorgang aus dem Rohling hergestellt wird. Diese Vorgänge lassen sich in unterschiedlicher Anzahl und Reihenfolge mittels eines automatisierten Herstellungsverfahrens realisieren.

Im Folgenden wird die Erfindung unter Bezugnahme auf die anliegenden Figuren anhand eines bevorzugten Ausführungsbeispiels für die erfindungsgemäße Schiene exemplarisch erläutert, wobei die nachfolgend dargestellten Merkmale sowohl jeweils für sich genommen als auch in unterschiedlicher Kombination miteinander einen Aspekt der Erfindung darstellen können. Es zeigen
- Figur 1:: eine schematische und perspektivische Darstellung eines zur Herstellung eines Ausführungsbeispiels für die erfindungsgemäße Schiene vorgesehenen, unbehandelten Rohlings,
- Figur 2:: eine schematische und perspektivische Darstellung des in Figur 1 gezeigten Rohlings nach der Durchführung eines Stanzvorgangs,
- Figur 3:: eine schematische und perspektivische Darstellung des in Figur 2 gezeigten Rohlings nach der Durchführung eines Umformvorgangs,
- Figur 4:: eine schematische und perspektivische Darstellung des in Figur 3 gezeigten Rohlings nach der Durchführung eines weiteren Stanzvorgangs,
- Figur 5:: eine schematische und perspektivische Darstellung des in Figur 4 gezeigten Rohlings nach der Durchführung eines weiteren Umformvorgangs, und
- Figur 6:: eine schematische und perspektivische Darstellung des in Figur 5 gezeigten Rohlings nach Anbringung von Lagerbohrungen.

Figur 1 zeigt eine schematische und perspektivische Darstellung eines zur Herstellung eines Ausführungsbeispiels für die erfindungsgemäße Schiene 2, wie sie in Figur 6 dargestellt ist, vorgesehenen, unbehandelten und einteiligen Rohlings 1. Der Rohling 1 ist aus einer Feinblechplatte aus einer Aluminiumlegierung gebildet.

Figur 2 zeigt eine schematische und perspektivische Darstellung des in Figur 1 gezeigten Rohlings 1 nach der Durchführung eines Stanzvorgangs. Durch den Stanzvorgang sind an dem Rohling 1 die Montageöffnungen 3 ausgebildet worden. Des Weiteren ist durch den Stanzvorgang eine Öffnung 4 in dem Rohling 1 ausgebildet worden, wodurch nicht für die Ausbildung der Schiene 2 benötigtes Material entfernt wurde. Hierdurch wird das Gewicht der Schiene 2 verringert. Die Montageöffnungen 3 sind als Querschlitze ausgebildet.

Figur 3 zeigt eine schematische und perspektivische Darstellung des in Figur 2 gezeigten Rohlings 1 nach der Durchführung eines Umformvorgangs. Durch den Umformvorgang wurde an dem Rohling 1 ein bezüglich der durch den Pfeil 5 angedeuteten Vorwärtsrichtung eines entsprechend ausgestatteten, nicht dargestellten Inlineskates hinten angeordneter hinterster Montageabschnitt 6 ausgebildet.

Figur 4 zeigt eine schematische und perspektivische Darstellung des in Figur 3 gezeigten Rohlings 1 nach der Durchführung eines weiteren Stanzvorgangs. Durch den weiteren Stanzvorgang wurde dem Rohling 1 eine gewünschte äußere Kontur 7 verliehen.

Figur 5 zeigt eine schematische und perspektivische Darstellung des in Figur 4 gezeigten Rohlings 1 nach der Durchführung eines weiteren Umformvorgangs. Durch den weiteren Umformvorgang wurde an dem Rohling 1 ein bezüglich der durch den Pfeil 5 angedeuteten Vorwärtsrichtung eines entsprechend ausgestatteten, nicht dargestellten Inlineskates vorne angeordneter vorderster Montageabschnitt 8 ausgebildet. Des Weiteren wurden die Seiten des Rohlings 1 um 90° nach unten umgeformt, wodurch die Seitenwände 9 der Schiene 2 ausgebildet worden sind.

Figur 6 zeigt eine schematische und perspektivische Darstellung des in Figur 5 gezeigten Rohlings 1 nach Anbringung von Lagerbohrungen 10, an denen die Achsen von nicht dargestellten Rollen eines Inlineskates gelagert werden können.

In Figur 6 ist letztendlich ein Ausführungsbeispiel für eine erfindungsgemäße, einteilig ausgebildete Schiene 2 für einen nicht gezeigten Inlineskate, der Rollen, eine Schiene und einen über die Schiene mit den Rollen verbindbaren Schuh umfasst, dargestellt. Die Schiene 2 weist folglich einen bezüglich der durch den Pfeil 5 angedeuteten Vorwärtsrichtung des Inlineskates vorne angeordneten vordersten Montageabschnitt 8 und einen bezüglich dieser Vorwärtsrichtung hinten angeordneten hintersten Montageabschnitt 6 auf, wobei der nicht gezeigte Schuh des Inlineskates über die Montageabschnitte 6 und 8 an der Schiene 2 montierbar ist. Die Montageabschnitte 6 und 8 definieren auf ihren dem Schuh zugewandten Seiten jeweils eine Montagefläche 11 bzw. 12. Die Montagflächen 11 und 12 sind derart in unterschiedlichen Ebenen angeordnet, dass die Montagefläche 11 des hintersten Montageabschnitts 6 bezüglich eines funktionsgemäß auf einer horizontalen Ebene aufgestellten Inlineskates höher als die Montagefläche 12 des vordersten Montageabschnitts 8 angeordnet ist. An der Schiene sind vier Rollen anordbar.

### Bezugszeichenliste

- 1: Rohling
- 2: Schiene
- 3: Montageöffnung
- 4: Öffnung
- 5: Pfeil
- 6: hinterster Montageabschnitt
- 7: Kontur
- 8: vorderster Montageabschnitt
- 9: Seitenwand
- 10: Lagerbohrung
- 11: Montagefläche
- 12: Montagefläche

## Patentansprüche

1. Schiene (2) für einen Inlineskate, der Rollen, eine Schiene (2) und einen über die Schiene (2) mit den Rollen verbindbaren Schuh umfasst, aufweisend einen bezüglich der Vorwärtsrichtung des Inlineskates vorne angeordneten vordersten Montageabschnitt (8) und einen bezüglich dieser Vorwärtsrichtung hinten angeordneten hintersten Montageabschnitt (6), wobei der Schuh über die Montageabschnitte (6, 8) an der Schiene montierbar ist, wobei die Montageabschnitte (6, 8) auf ihren dem Schuh zugewandten Seiten jeweils eine Montagefläche (11, 12) definieren, wobei die Montagflächen (11, 12) derart in unterschiedlichen Ebenen angeordnet sind, dass die Montagefläche (11) des hintersten Montageabschnitts (6) bezüglich eines funktionsgemäß auf einer horizontalen Ebene aufgestellten Inlineskates höher als die Montagefläche (12) des vordersten Montageabschnitts (8) angeordnet ist, **dadurch gekennzeichnet, dass** die Schiene (2) einteilig ausgebildet und aus einer gestanzten und umgeformten Feinblechplatte hergestellt ist und der vorderste Montageabschnitt (8) sowie Seitenwände (9) der Schiene (2) durch Umformen von Seiten der Feinblechplatte um 90° nach unten hergestellt ist.

2. Schiene (2) nach Anspruch 1, **dadurch gekennzeichnet, dass** der Höhenunterschied zwischen der Montagefläche (12) des vordersten Montageabschnitts (8) und der Montagefläche (11) des hintersten Montageabschnitts (6) in einem Bereich von etwa 3 Millimeter bis 25 Millimeter liegt.

3. Schiene (2) nach Anspruch 1 oder 2, **dadurch gekennzeichnet, dass** an dem vordersten Montageabschnitt (8) und an dem hintersten Montageabschnitt (6) jeweils wenigstens eine Montageöffnung (3) angeordnet ist, wobei der Abstand zwischen diesen Montageöffnungen (3) in einem Bereich von etwa 120 Millimeter bis etwa 230 Millimeter liegt.

4. Schiene (2) nach Anspruch 3, **dadurch gekennzeichnet, dass** wenigstens eine Montageöffnung (3) als Rundloch, Querschlitz oder Längsschlitz ausgebildet ist.

5. Schiene (2) nach einem der vorhergehenden Ansprüche, **gekennzeichnet durch** wenigstens einen zwischen dem vordersten Montageabschnitt (8) und dem hintersten Montageabschnitt (6) angeordneten mittleren Montageabschnitt.

6. Schiene (2) nach einem der vorhergehenden Ansprüche, **dadurch gekennzeichnet, dass** die Schiene (2) aus Aluminium, Stahl, Magnesium, Titan, einer Legierung eines dieser Metalle oder einer Kombinationen dieser Werkstoffe ausgebildet ist.

7. Schiene (2) nach einem der vorhergehenden Ansprüche, **dadurch gekennzeichnet, dass** die Oberfläche der Schiene (2) zumindest teilweise verzinnt, verzinkt, verkupfert, vernickelt, lackiert, emailliert, eloxiert, pulverbeschichtet oder kunststoffbeschichtet ist.

8. Schiene (2) nach einem der vorhergehenden Ansprüche, dass die Schiene (2) derart ausgebildet ist, dass an ihr 2, 3, 4, 5 oder 6 Rollen anordbar sind.

9. Schiene (2) nach einem der vorhergehenden Ansprüche, **dadurch gekennzeichnet, dass** die Schiene (2) derart ausgebildet ist, dass an ihr Rollen anordbar sind, deren Durchmesser ausgewählt ist aus einem Bereich von etwa 40 Millimeter bis etwa 150 Millimeter.

10. Schiene (2) nach einem der vorhergehenden Ansprüche, **dadurch gekennzeichnet, dass** die Schiene (2) derart ausgebildet ist, dass an ihr Rollen anordbar sind, deren Breite ausgewählt ist aus einem Bereich von etwa 18 Millimeter bis etwa 50 Millimeter.

11. Inlineskate mit Rollen, einer Schiene (2) und einem Schuh, wobei der Schuh über die Schiene (2) mit den Rollen verbunden ist, **dadurch gekennzeichnet, dass** die Schiene (2) gemäß einem der vorhergehenden Ansprüche ausgebildet ist.

12. Inlineskate nach Anspruch 11, **dadurch gekennzeichnet, dass** der Schuh über Nietverbindungen oder Schraubverbindungen mit der Schiene (2) verbunden ist.

13. Verfahren zum Herstellen einer einteiligen Schiene (2) nach Anspruch 1 für einen Rollen, eine Schiene (2) und einen Schuh aufweisenden Inlineskate, wobei der Schuh über die Schiene (2) mit den Rollen verbindbar ist und wobei der Schuh über einen bezüglich der Vorwärtsrichtung des Inlineskates vorne angeordneten vordersten Montageabschnitt (8) und einen bezüglich dieser Vorwärtsrichtung hinten angeordneten hintersten Montageabschnitt (6) verbindbar ist, **dadurch gekennzeichnet, dass** die Schiene (2) aus einem einzigen einteilig ausgebildeten Rohling (1) hergestellt wird, wobei der Rohling (1) aus einer Feinblechplatte besteht und die Schiene (2) durch wenigstens einen Stanzvorgang und zumindest einen Umformvorgang aus dem Rohling (1) hergestellt wird, wobei der vorderste Montageabschnitt (8) sowie Seitenwände (9) der Schiene (2) durch Umformen von Seiten der Feinblechplatte um 90° nach unten hergestellt wird.

## Claims

1. Rail (2) for an inline skate comprising rollers, a rail (2) and a shoe connectable to the rollers via the rail (2), having a foremost mounting portion (8) forwardly arranged in respect of the forward direction of the inline skate and a rearmost mounting portion (6) rearwardly arranged in respect of this forward direction, the shoe being mountable on the rail via the mounting portions (6, 8), said mounting portions (6, 8) at their sides facing the shoe each defining a mounting surface (11, 12), said mounting surfaces (11, 12) being arranged on different planes in such a way that in respect of an inline skate erected according to function on a horizontal plane the mounting surface (11) of the rearmost mounting portion (6) is higher than the mounting surface (12) of the foremost mounting portion (8), **characterised in that** the rail (2) is integrally constructed and produced from a punched and shaped thin sheet metal plate and the foremost mounting portion (8) and lateral walls (9) of the rail (2) are produced by shaping sides of the thin sheet metal plate 90° downwards.

2. Rail (2) according to claim 1, **characterised in that** the height difference between the mounting surface (12) of the foremost mounting portion (8) and the mounting surface (11) of the rearmost mounting portion (6) is in a range of about 3 millimetres to 25 millimetres.

3. Rail (2) according to claim 1 or claim 2, **characterised in that** at the foremost mounting portion (8) and at the rearmost mounting portion (6) at least one mounting aperture (3) respectively is arranged, the distance between these mounting apertures (3) being in a range of about 120 millimetres to about 230 millimetres.

4. Rail (2) according to claim 3, **characterised in that** at least one mounting aperture (3) is constructed as a round hole, transverse slot or longitudinal slot.

5. Rail (2) according to any one of the preceding claims, **characterised by** at least one central mounting portion arranged between the foremost mounting portion (8) and the rearmost mounting portion (6).

6. Rail (2) according to any one of the preceding claims, **characterised in that** the rail (2) is constructed of aluminium, steel, magnesium, titanium, an alloy of one of these metals or a combination of these materials.

7. Rail (2) according to any one of the preceding claims, **characterised in that** the surface of the rail (2) is at least partially tin-plated, zinc-plated, copper-plated, nickel-plated, lacquered, enamelled, anodized, powder-coated or plastics-coated.

8. Rail (2) according to any one of the preceding claims, **characterised in that** the rail (2) is constructed such that two, three, four, five or six rollers can be arranged on it.

9. Rail (2) according to any one of the preceding claims, **characterised in that** the rail (2) is constructed such that rollers can be arranged on it whose diameter is selected from a range of about 40 millimetres to about 150 millimetres.

10. Rail (2) according to any one of the preceding claims, **characterised in that** the rail (2) is constructed such that rollers can be arranged on it whose width is selected from a range of about 18 millimetres to about 50 millimetres.

11. Inline skate with rollers, a rail (2) and a shoe, wherein the shoe is connected to the rollers via the rail (2), **characterised in that** the rail (2) is constructed according to any one of the preceding claims.

12. Inline skate according to claim 11, **characterised in that** the shoe is connected to the rail (2) by means of rivet or screw connectors.

13. Procedure for producing an integral rail (2) according to claim 1 for an inline skate having rollers, a rail (2) and a shoe, the shoe being connectable to the rollers via the rail (2) and the shoe being connectable via a foremost mounting portion (8) forwardly arranged in respect of the forward direction of the inline skate and a rearmost mounting portion (6) rearwardly arranged in respect of this forward direction, **characterised in that** the rail (2) is constructed of a single integrally formed blank (1), said blank (1) consisting of a thin sheet metal plate and the rail (2) being produced from the blank (1) by means of at least one punching action and at least one shaping action, the foremost mounting portion (8) as well as lateral walls (9) of the rail (2) being produced by shaping sides of the thin sheet metal plate 90° downwards.

## Revendications

1. Rail (2) destiné à un patin à roulettes en ligne, qui comprend des roulettes, un rail (2) et une chaussure pouvant être reliée aux roulettes par l'intermédiaire du rail (2), présentant un segment de montage (8) le plus en avant disposé en avant par rapport à un sens avant du patin à roulettes en ligne et un segment de montage (6) le plus en arrière disposé à l'arrière par rapport audit sens avant, dans lequel la chaussure peut être montée au niveau du rail par l'intermédiaire des segments de montage (6, 8), dans lequel les segments de montage (6, 8) définissent, sur leur côtés tournés vers la chaussure, respectivement une surface de montage (11, 12), dans lequel les surfaces de montage (11, 12) sont disposées dans différents niveaux de telle manière que la surface de montage (11) du segment de montage (6) le plus en arrière est disposée par rapport à un patin à roulettes en ligne placé conformément au fonctionnement sur un niveau horizontal davantage en hauteur que la surface de montage (12) du segment de montage (8) le plus en avant, **caractérisé en ce que** le rail (2) est réalisé en une partie et est fabriqué à partir d'une plaque de tôle fine estampée et mise en forme, et **en ce que** le segment de montage (8) le plus en avant ainsi que des parois latérales (9) du rail (2) sont fabriqués par la mise en forme de côtés de la plaque de tôle fine vers le bas de 90°.

2. Rail (2) selon la revendication 1, **caractérisé en ce que** la différence de hauteur entre la surface de montage (12) du segment de montage (8) le plus en avant et la surface de montage (11) du segment de montage (6) le plus en arrière se situe dans une plage allant environ de 3 millimètres à 25 millimètres.

3. Rail (2) selon la revendication 1 ou 2, **caractérisé en ce que** respectivement au moins une ouverture de montage (3) est disposée au niveau du segment de montage (8) le plus en avant et au niveau du segment de montage (6) le plus en arrière, dans lequel la distance entre lesdites ouvertures de montage (3) se situe dans une plage allant d'environ 120 millimètres à environ 230 millimètres.

4. Rail (2) selon la revendication 3, **caractérisé en ce qu'**au moins une ouverture de montage (3) est réalisée sous la forme d'un trou rond, d'une entaille transversale ou d'une entaille longitudinale.

5. Rail (2) selon l'une quelconque des revendications précédentes, **caractérisé par** au moins un segment de montage plus central disposé entre le segment de montage (8) le plus en avant et le segment de montage (6) le plus en arrière.

6. Rail (2) selon l'une quelconque des revendications précédentes, **caractérisé en ce que** le rail (2) est réalisé à partir d'aluminium, d'acier, de magnésium, de titane, d'un alliage d'un de ces métaux ou d'une combinaison desdits matériaux.

7. Rail (2) selon l'une quelconque des revendications précédentes, **caractérisé en ce que** la surface du rail (2) est au moins en partie étamée, galvanisée, cuivrée, nickelée, laquée, émaillée, anodisée, revêtue par poudre ou revêtue de matière plastique.

8. Rail (2) selon l'une quelconque des revendications précédentes, **caractérisé en ce que** le rail (2) est réalisé de telle manière que 2, 3, 4, 5 ou 6 roulettes peuvent être disposées au niveau du rail.

9. Rail (2) selon l'une quelconque des revendications précédentes, **caractérisé en ce que** le rail (2) est réalisé de telle manière que peuvent être disposées au niveau dudit rail des roulettes, dont le diamètre est choisi parmi une plage allant d'environ 40 millimètres à environ 150 millimètres.

10. Rail (2) selon l'une quelconque des revendications précédentes, **caractérisé en ce que** le rail (2) est réalisé de telle manière que peuvent être disposées au niveau dudit rail des roulettes, dont la largeur est choisie parmi une plage allant d'environ 18 millimètres à environ 50 millimètres.

11. Patin à roulettes en ligne comprenant des roulettes, un rail (2) et une chaussure, dans lequel la chaussure est reliée aux roulettes par l'intermédiaire du rail (2), **caractérisé en ce que** le rail (2) est réalisé selon l'une quelconque des revendications précédentes.

12. Patin à roulettes en ligne selon la revendication 11, **caractérisé en ce que** la chaussure est reliée au rail (2) par l'intermédiaire de systèmes d'assemblage à rivets ou par l'intermédiaire de systèmes d'assemblage à vis.

13. Procédé servant à fabriquer un rail (2) en une partie selon la revendication 1 pour un patin à roulettes en ligne présentant des roulettes, un rail (2) et une chaussure, dans lequel la chaussure peut être reliée aux roulettes par l'intermédiaire du rail (2) et dans lequel la chaussure peut être reliée par l'intermédiaire d'un segment de montage (8) le plus en avant disposé à l'avant par rapport au sens avant du patin à roulettes en ligne et par l'intermédiaire d'un segment de montage (6) le plus en arrière disposé à l'arrière par rapport audit sens avant, **caractérisé en ce que** le rail (2) est fabriqué à partir d'une seule ébauche (1) réalisée en une partie, dans lequel l'ébauche (1) est constituée d'une plaque de tôle fine et que le rail (2) est fabriqué à partir de l'ébauche (1) par au moins une opération d'estampage et au moins une opération de mise en forme, dans lequel le segment de montage (8) le plus en avant ainsi que des parois latérales (9) du rail (2) sont fabriqués par une mise en forme de côtés de la plaque de tôle fine vers le bas de 90°.
